# EUROPÄISCHE PATENTSCHRIFT

(11) **EP 1 777 332 B1**
(45) Veröffentlichungstag und Bekanntmachung des Hinweises auf die Patenterteilung: **30.12.2009**
(21) Anmeldenummer: 06020349.4
(22) Anmeldetag: 28.09.2006
(51) Int. Cl.: D06F 39/02, A47L 15/44

(54) **Dosiereinrichtung für flüssiges Zugabemittel für ein Haushaltsgerät**
Fluid detergent dispenser for household devices
Dispositif pour la distribution de détergent fluide pour appareils ménager

(30) Priorität: 18.10.2005 DE 102005050083
(43) Veröffentlichungstag der Anmeldung: 25.04.2007
(73) Patentinhaber: Miele & Cie. KG, 33332 Gütersloh (DE)
(72) Erfinder: Ehrlich, Beate, 33613 Bielefeld (DE); Finke, Michael, 33161 Hövelhof (DE); Graute, Bernhard, 33397 Rietberg (DE); Herden, Rudolf, 33442 Herzebrock-Clarholz (DE); Wiens, Viktor, 33729 Bielefeld (DE)

(56) Entgegenhaltungen:
- EP-A1- 0 369 722
- DE-A1- 19 808 608
- GB-A- 2 114 246
- US-A- 2 709 448
- US-A- 3 952 918

## Beschreibung

Die Erfindung betrifft eine Dosiereinrichtung für ein Haushaltgerät, wie Waschmaschine, Waschtrockner oder Spülmaschine mit einem Vorratsbehälter zur Aufnahme eines im wesentlichen flüssigen Zugabemittels wie Waschmittel oder Wasch- oder Spülzusätze, und einem Verbindungsschlauch, mit dem die Dosiereinrichtung an das Haushaltgerät anschließbar ist, wobei die Dosiereinrichtung ferner einen Sockel umfasst, in den der Vorratsbehälter zumindest teilweise einsteckbar ist und dass der Sockel die Verbindung für den Durchfluss des Zugabemittels zwischen dem Vorratsbehälter und dem Verbindungsschlauch bereitstellt.

Eine Dosiereinrichtung für flüssige Zugabemittel ist aus der DE 32 04 521 A1 bekannt. Hierbei ist ein Vorratsbehälter für flüssige Waschmittel und eine Dosierpumpe innerhalb der Waschmaschine angeordnet. Die Dosierpumpe fördert das flüssige Waschmittel über eine Schlauchleitung in den oberen Bereich des Laugenbehälters oder alternativ in ein Fach der Waschmitteleinspülschublade.

Die Dosiereinrichtungen der genannten Art haben den Nachteil, dass das Volumen für den Vorratsbehälter durch den freien Platz innerhalb des Haushaltgerätes begrenzt ist. Bei Haushaltgeräten mit wenig freiem Platz im Geräteinneren können nur sehr kleine Behälter angeordnet werden. Ein weiterer Nachteil ist, dass der Behälter zur Befüllung oder zur Reinigung schlecht zugänglich ist.

Aus der DE 33 02 893 C2 ist eine Dosiereinrichtung für eine Waschmaschine bekannt, die separat von der Waschmaschine aufgestellt wird. Die Dosiereinrichtung umfasst ein eigenes Gehäuse, in dem die Vorratsbehälter für die Zugabemittel, eine Steuerungseinrichtung und die Dosierpumpe untergebracht sind. Über Schlauchverbindungen gelangt Wasser aus dem Laugenbehälter in die Dosiereinrichtung, in der diesem Wasser das Zugabemittel beigemischt wird. Das mit dem Zugabemittel versetzte Wasser wird über eine zweite Leitung in Bereich des Einspülkanals für den Frischwasserzulauf in die Waschmaschine gepumpt. Die hier offenbarte Dosiereinrichtung ist als separates Beistellgerät ausgeführt, für das ein zusätzlicher fest vorbestimmter Platz seitlich neben der Waschmaschine vorgesehen werden muss. Eine aufwändige Verbindung der Dosiereinrichtung an die Waschmaschine über zwei Schläuche oder Rohre und einem Kabel zur Energieversorgung der Pumpe sowie zur Signal,- bzw. Datenübertragung sind ebenfalls notwendig. Die Zugänglichkeit zu den Behältern zur Befüllung oder zur Reinigung ist durch die beengte Anordnung erschwert.

Aus der EP 0 268 451 A2 ist eine Dosiereinrichtung bekannt, die einen Aufnahmebehälter zur Aufnahme eines weiteren Behälters bzw. Kanisters mit flüssigem Waschmittel dient. Der Aufnahmebehälter stellt ferner die Verbindung für den Durchfluss des Zugabemittels zwischen dem Vorratsbehälter und weitem Verbindungsleitungen zur Waschmaschine bereit. Der Kanister besitzt einen verschraubbaren Auslassansatz, in den eine Ventileinrichtung anstelle des Verschlussdeckels eingesetzt ist. In betriebsgemäßem Zustand wird der Kanister mit dem Auslassansatz nach unten in den Aufnahmebehälter eingesetzt, wobei die Ventileinrichtung mit einem an der Unterseite angeordneten Rohrstutzen zusammenwirkt, wodurch eine Durchflussverbindung ohne Leckagen während des Aufsteckens geschaffen wird. Der Innenraum des Aufnahmebehälters ist auf die Maße des aufzunehmenden Kanisters ausgelegt. Ähnliche Dosiereinrichtungen sind aus der EP 0 369 722 A1, GB 2 114 246 A oder der US 3,952,918 bekannt, die jedoch keinen vollständig umschlossenen Aufnahmeraum für den Kanister umfassen.

Aus der US 2 709 448 ist eine Dosiereinrichtung für flüssige Zugabemittel bekannt, die als Einheit auf der Oberseite der Waschmaschine festgeschraubt ist. Die Dosiereinrichtung ist mit ihrer Unterseite mit der Waschmaschine verbunden, wobei Verbindungsleitungen fest zwischen Waschmaschine und Dosiereinrichtung angeordnet sind. Zum Befüllen ist es nicht möglich, den Behälter abzunehmen, so dass nur in dieser vorgegebenen Position das Zugabemittel nachgefüllt werden kann.

Aus der DE 198 08 608 A1 ist eine Dosiereinrichtung für flüssige Zugabemittel bekannt, die einen Behälter und einen Sockel umfasst. Am Sockel ist eine Rohrleitung angebracht, die oberhalb der ausgezogenen Waschmitteleinspülschublade mündet. Hierbei ist es notwendig, dass die Dosiereinrichtung ortsfest im Bereich oberhalb der Waschmittelschublade angeordnet wird. Der Behälter kann ferner nur in dieser Position befüllt werden, da er keinerlei Verschlussmittel am Auslaufstutzen besitzt.

Aus der DE 690 19 666 T2, die einer Übersetzung der europäischen Patentschrift EP 0 423 044 B1 entspricht, ist eine Dosiereinrichtung für flüssige Zugabemittel bekannt, die im Bereich der Waschmitteleinspülschublade innerhalb einer Waschmaschine angeordnet ist. Hierbei ist eine Ventil- und Fördereinrichtung feststehend in der Waschmaschine angeordnet, wobei der Behälter, der genau für den Aufnahmeraum innerhalb der Waschmaschine angepasst geformt ist, herausnehmbar ist.

Aus der DE 29 20 492 A1 ist eine Dosiereinrichtung für eine Waschmaschine bekannt, die gesonderte Vorratsbehälter für unterschiedliche Waschmittel bzw. Zugabemittel zum Waschen und/oder Spülen umfasst. Die Behälter sind über Leitungen an die Waschmaschine anschließbar, wobei für die Behälter ein festgelegter Ort vorgesehen ist. Zur Befüllung muss das Zugabemittel in den örtlich festgelegten Behälter eingefüllt werden. Die Reinigung des Behälters ist hinsichtlich der Handhabung recht aufwändig, da zum Entfernen des Behälters zumindest der Verbindungsschlauch demontiert werden muss.

Der Erfindung liegt somit Aufgabe zugrunde, eine Dosiereinrichtung für ein Haushaltgerät für im wesentlichen flüssige Zugabemittel bereitzustellen, die einfach im Aufbau und in der Handhabung ist, sowie wenig Platz benötigt.

Erfindungsgemäß wird die Aufgabe durch eine Dosiereinrichtung mit den Merkmalen des Patentanspruchs 1 gelöst. Vorteilhafte Ausgestaltungen und Weiterbildungen der Erfindung ergeben sich aus den Unteransprüchen 2 bis 15.

Die mit der Erfindung erreichbaren Vorteile bestehen neben dem geringen Platzbedarf und der optimalen Anpassungsmöglichkeiten an die Aufstellbedingungen der Waschmaschine darin, dass der Vorratsbehälter separat außerhalb des Maschinengehäuses angeordnet ist, so dass dieser jederzeit leicht einsehbar und gut zugänglich ist. Zur Verbesserung der Handhabung beim Auffüllen oder zur Reinigung umfasst die Dosiereinrichtung ferner einen Sockel, in den der Vorratsbehälters zumindest teilweise einsteckbar und herausnehmbar ist. Der Sockel stellt die Verbindung für den Durchfluss des Zugabemittels zwischen dem Vorratsbehälter und dem Verbindungsschlauch her. Hierdurch ist es möglich, beispielsweise zu Reinigungszwecken oder zur Befüllung den Vorratsbehälter aus dem Sockel herauszuziehen und die vorgesehene Aktion an einem anderen Ort durchzuführen.

In einer zweckmäßigen Ausführung besitzt der Vorratsbehälter eine im wesentlichen zylindrische Form, wobei der in den Sockel einsteckbare Bereich einen reduzierten Durchmesser gegenüber dem Durchmesser des freiliegenden Bereichs aufweist. Dies stellt einen guten Halt des Vorratsbehälters in dem Sockel bereit. Hierbei ist es vorteilhaft, dass der Sockel eine zylindrische Form besitzt, wobei der äußere Mantel in etwa den gleichen Durchmesser aufweist, wie der freiliegende Bereich des Vorratsbehälters. Neben einem nahezu glatten Übergang wird die Auflagefläche des Sockels gegenüber dem Querschnitt des Vorratsbehälters nicht vergrößert. Als Aufstellort ist der Gehäusedeckel des Haushaltgeräts, ein in der Nähe befindliches Regal oder Beistelltisch denkbar.

In einer zweckmäßigen Ausführung besitzt der Vorratsbehälter einen Boden, der einen nach unten bzw. zur unteren Außenseite hin gerichteten Auslassansatz mit einer Auslassöffnung besitzt. Dieser Auslassansatz ist an der tiefsten Stelle des Vorratsbehälters und bildet eine gute Kanalisierung des Zugabemittels. Es ist weiter zweckmäßig, am Boden des Vorratsbehälters nach außen gerichtete Stege anzuordnen, die gegenüber dem Auslassansatz die gleiche oder eine größere Länge aufweisen. Die Stege bewirken einen sicheren Stand des Vorratsbehälters, wenn dieser aus dem Sockel entnommen ist und an einem anderen Ort in aufrechter Position aufgestellt werden soll. Damit wird das Auffüllen im vom Sockel entfernten Zustand erleichtert.

In einer vorteilhaften Ausführung ist der Auslassansatz als Ventil mit einer nach unten gerichteten Auslassöffnung ausgebildet. Im geschlossenen Zustand drückt eine Feder einen im Inneren des Auslassansatzes beweglich angeordneten Kolben gegen die Auslassöffnung. Dies bewirkt, dass auch im Fall eines Restbestands an Zugabemittel der Vorratsbehälter vom Sockel entfernt werden kann, ohne dass er auslaufen würde.

Es ist ebenso zweckmäßig, dass der Sockel einen Boden mit einer Aufnahmeöffnung für den Auslassansatz des Vorratsbehälters besitzt. Die Aufnahmeöffnung ist hierbei als Hülse ausgebildet, in die der Auslassansatz des eingesteckten Vorratsbehälters ragt. Eine Dichtung zwischen dem Auslassansatz und der Innenwandung der Hülse verhindert ein unerwünschtes Auslaufen des Zugabemittels.

In einer weiteren zweckmäßigen Ausführung ist der Boden des Sockels in einem Abstand zum unteren Ende des Sockels angeordnet, wobei die Hülse vollständig im verbleibenden Raum zwischen Boden und dem unteren Ende des Sockels angeordnet ist. Hierdurch kann die nach außen freiliegende Mantelfläche sehr glatt gestaltet werden, wodurch die äußere Reinigung des Sockels vereinfacht wird.

In einer vorteilhaften Ausführung besitzt der Boden im Bereich der Aufnahmeöffnung oberhalb der Hülse eine Erhebung. Die Erhebung dient zur Anpassung des Aufnahmebereichs an die Bodenform des Vorratsbehälters. Der Auslassansatz ragt in die Aufnahmeöffnung, die sich auf der Erhebung befindet. Die Stege am Boden des Vorratsbehälters liegen auf dem tieferliegenden Bereich außerhalb der Erhebung auf, wodurch ein guter Halt des Vorratsbehälters im Sockel erreicht wird.

In einer vorteilhaften Ausführung ist innerhalb der Hülse ein zur Auslassöffnung gerichteter Stößel angeordnet, der im wesentlichen fluchtend mit dem Kolben des Ventils im Vorratsbehälter angeordnet ist. Bei eingesetztem Vorratsbehälter drückt der Stößel auf den Kolben des Ventils und bewegt dadurch den Kolben gegen die Federkraft der Feder von der Auslassöffnung weg. Das bedeutet, dass das Ventil selbständig durch das Aufstecken des Vorratsbehälters in den Sockel betätigt wird und den Durchfluss der Zugabemittel vom Vorratsbehälter zum Sockel bzw. zur Hülse bereitstellt. An der Hülse ist seitlich ein Stutzen für die Befestigung des Verbindungsschlauches angeformt. Zur Führung des Schlauchs ist der Sockel im Mantelbereich unterhalb des Bodens mit einer Bohrung versehen. Die Bohrung ist im wesentlichen fluchtend mit dem Stutzen angeordnet und hat einen geringfügig größeren Durchmesser als der Verbindungsschlauch. Der Verbindungsschlauch wird durch die Bohrung geführt und auf den Stutzen aufgesteckt, wobei der Verbindungsschlauch mit seinem Querschnitt die Bohrung nahezu vollständig bzw. vollständig unter Vermeidung von Spalten ausfüllt.

Zur Verbesserung der Funktion und der Zuverlässigkeit des Ventils ist es zweckmäßig, dass der Kolben eine Führungsbohrung besitzt, in die ein am Boden des Vorratsbehälters befestigter Führungszapfen ragt.

In einer vorteilhaften Ausführung ist zur Bereitstellung eines sicheren Standes am unteren Ende des Sockels eine Rutschsicherung angeordnet. Als Rutschsicherung dient ein elastischer Gummiring, der zumindest teilweise aus dem unteren Ende des Sockels herausragt und den Reibwiderstand zwischen Sockel und der Aufstellfläche erhöht.

In einer weiteren Ausführung sind im Boden des Sockels weitere Bohrungen angeordnet, die eine Befestigung des Sockels mittels Schrauben bereitstellen. Der Sockel kann auf eine Platte, beispielsweise einem Gehäusedeckel festgeschraubt werden, wodurch der Halt des Sockels bzw. der Kombination mit dem Vorratsbehälter zusätzlich verbessert wird.

Ein Ausführungsbeispiel der Erfindung ist in den Zeichnungen rein schematisch dargestellt und wird nachfolgend näher beschrieben. Es zeigen
- Fig. 1: die an eine Waschmaschine angeschossene Dosiereinrichtung in schematischer Darstellung;
- Fig. 2, 3: den Sockel und den unteren Bereich des Vorratsbehälters in einer Schnittdarstellung und
- Fig. 4: den Sockel für den Vorratsbehälter in einer perspektivischen Ansicht.

Gemäß Fig. 1 umfasst die skizzierte Waschmaschine 1 einen Laugenbehälter 31 mit einer darin drehbar angeordneten Trommel 32. Die Dosiereinrichtung 2 ist mit Ausnahme des Vorratsbehälters 3 für flüssige oder im wesentlichen flüssige (zähflüssige) Zugabemittel 6, und dem Verbindungsschlauch 4 vollständig innerhalb der Waschmaschine 1 integriert. Als Zugabemittel 6 werden beispielsweise flüssige Waschmittel, Waschzusätze oder Spülzusätze, wie Weichspüler verwendet. Der von der Waschmaschine separat ausgeführte Vorratsbehälter 3 kann wahlweise an unterschiedlichen Orten aufgestellt bzw. befestigt werden. Je nach Aufstellbedingungen für die Waschmaschine 1 kann der Vorratsbehälter 8 beispielsweise auf dem Gehäuse, seitlich daneben oder dahinter aufgestellt oder befestigt werden. Innerhalb des Gehäuses der Waschmaschine 1 ist die Pumpe 30 ist angeordnet, die das Zugabemittel 6 über eine weitere Schlauchleitung 33 zum unteren Bereich des Laugenbehälters 31 fördert und über ein Lippenventil 34 oder eine Düse in den Laugebehälter einlässt. Die Schlauchleitung 33 ist so flexibel beschaffen und verlegt, dass sie die Bewegungen des Laugenbehälters 31 mit aufnehmen kann.

Fig. 2 zeigt den unteren Bereich des Vorratsbehälters 3, der auf einem Sockel 5 aufgesteckt ist. Der Vorratsbehälter 3 ist so ausgeführt, dass er werkzeuglos vom Sockel 5 abgenommen werden kann, beispielsweise zum Befüllen oder zum Reinigen. Der zylindrische Vorratsbehälter 3 hat im unteren Bereich 7 einen geringeren Durchmesser, als der freiliegende Bereich 8. Der Bereich mit dem geringeren Durchmesser bildet den Einsteckbereich 7, der in den Sockel 5 eingesteckt ist. Der Sockel ist ebenfalls zylindrisch ausgeführt, wobei der Mantel 17 im wesentlichen den gleichen Durchmesser aufweist, wie der freiliegende Bereich 8 des Vorratsbehälters 3. Im Zentrum des Bodens 9 des Vorratsbehälters 3 ist ein nach unten gerichteter Auslassansatz 10 mit einem Ventil 14 und einer Auslassöffnung 11 angeordnet. Der Auslassansatz 10 ragt durch die Aufnahmeöffnung 19 (Fig. 3) in das innere der Hülse 20. An der Hülse 20 ist seitlich ein Stutzen 26 angeformt, auf den ein Verbindungsschlauch 4 (Fig. 1) aufgeschoben werden kann. Der Stutzen 26 ist zum Innenraum der Hülse 20 geführt, wodurch die Flussverbindung für das Zugabemittel 6 (Fig. 1) vom Vorratsbehälter 3 zum Verbindungsschlauch 4 (Fig. 1) hergestellt wird. Der Auslassansatz 10 beinhaltet ein Ventil 13, das geöffnet ist, wenn der Vorratsbehälter 3 im Sockel 5 eingesteckt ist. Die Ventilfunktion wird im wesentlichen durch einen im Inneren 15 des Auslassansatzes 10 angeordneten Kolben 16 bereitgestellt. Der Kolben 16 wird über einen Führungszapfen 16b, welcher in eine Führungsbohrung 16a des Kolbens 16 ragt, geführt. Eine Feder 14 drückt den Kolben in Richtung der Auslassöffnung 11. In der Hülse 20 ist am unteren Ende 23 ein nach oben gerichteter Stößel angeordnet. Wenn, wie in Fig. 2 zu erkennen ist, der Vorratsbehälter 3 in den Sockel 5 aufgesteckt ist, drückt der Stößel auf den Kolben 16, wodurch dieser von der Auslassöffnung 11 entfernt bzw. abgehoben wird und den Durchfluss für das Zugabemittel 6 vom Vorratsbehälter 3 zum Verbindungsschlauch 4 freigibt. Eine Dichtung 21 zwischen der Innenwandung 22 (Fig. 3) der Hülse 20 und dem Außenumfang des Auslassansatzes 10 verhindert Leckagen bzw. stellt die notwendige Dichtheit zwischen Vorratsbehälter 3 und Sockel 5 bereit. Die Dichtung 21 ist in einer Nut in der Innenwandung 22 eingelegt.

Am unteren Ende 23 des Sockels 5 ist eine elastische Rutschsicherung 28 befestigt, die in dieser Ausführung als umlaufender Gummiring ausgeführt ist. Beim Aufstellen des Sockels 5 auf eine Platte, beispielsweise Gehäusedeckel eines Haushaltgerätes 1, wird ein seitliches Verrutschen aufgrund des erhöhten Reibungswiderstandes vermieden.

Fig. 3 zeigt den unteren Bereich des Vorratsbehälters 3, wobei der Vorratsbehälter 3 vom Sockel 5 entfernt ist. Das Ventil 13 ist geschlossen, wobei der Kolben 16 durch die Feder 14 gegen die Auslassöffnung 11 gedrückt wird. Am Boden 9 des Vorratsbehälters 3 ist im Bereich des Ventils ein Führungszapfen 16b befestigt, der in die Führungsbohrung 16a des Kolbens 16 ragt. Hierdurch wird verhindert, dass sich der Kolben 16 im Inneren 15 des Auslassansatzes 16 verkanten kann. Am Boden 9 des Vorratsbehälters 3 sind auf der Außenseite Stege 12 angeformt, die nach unten gerichtet sind. Die Stege 12 sind länger oder gleich lang wie der Auslassansatz 10. Die Stege sind konzentrisch zum Auslassansatz 10 angeordnet und bieten eine breite Auflage des Vorratsbehälters 3. Die Aufnahmeöffnung 19 im Boden 18 des Sockels ist auf einer Erhebung 24 angeordnet. Die Erhebung 24 ist derart ausgeführt, dass der Auslassansatz vollständig in die Aufnahmeöffnung 19 bzw. in die Hülse 20 einführbar ist, wobei die Stege 12 auf den verbleibenden Bereich des Bodens 18 aufliegen, der von der Erhebung 24 nicht betroffen ist.

Fig. 4 zeigt den Sockel 5 in einer perspektivischen Darstellung mit entferntem Vorratsbehälter. Im Zentrum des Bodens 18 ist die Erhebung 24 zu erkennen. Im Bereich der Erhebung 24 ist die Aufnahmeöffnung 19 platziert. Innerhalb der Aufnahmeöffnung ist der Stößel 25 zu erkennen, der unterhalb der Ebene für die Aufnahmeöffnung 19 auf der Erhebung 24 endet. Im Boden 18 sind Bohrungen 29 angeordnet, die zur Befestigung des Sockels 5 mittels Schrauben (nicht dargestellt) dienen. Die Bohrungen sind mit elastischen Stopfen 29a verschlossen, um Verschmutzungsnester zu vermeiden. Der Mantel 17 bildet eine gleichmäßige äußere Oberfläche und verdeckt alle inneren Komponenten des Sockels 5.

## Patentansprüche

1. Dosiereinrichtung (2) für ein Haushaltgerät (1), wie Waschmaschine, Waschtrockner oder Spülmaschine mit einem Vorratsbehälter (3) zur Aufnahme eines im wesentlichen flüssigen Zugabemittels (6) wie Waschmittel oder Wasch- oder Spülzusätze, und einem Verbindungsschlauch (4), mit dem die Dosiereinrichtung (2) an das Haushaltgerät (1) anschließbar ist, wobei die Dosiereinrichtung (2) ferner einen Sockel (5) umfasst, in den der Vorratsbehälter (3) zumindest teilweise einsteckbar ist und dass der Sockel (5) die Verbindung für den Durchfluss des Zugabemittels (6) zwischen dem Vorratsbehälter (3) und dem Verbindungsschlauch (4) bereitstellt,
**dadurch gekennzeichnet,**
**dass** am unteren Ende des Sockels (23) eine elastische Rutschsicherung (28) angeordnet ist, wodurch beim Aufstellen des Sockels (23) auf eine Platte ein seitliches Verrutschen vermieden wird.

2. Dosiereinrichtung (2) nach Anspruch 1
**dadurch gekennzeichnet,**
**dass** der Vorratsbehälter (3) eine im wesentlichen zylindrische Form besitzt, wobei der in den Sockel (5) einsteckbare Bereich (7) einen reduzierten Durchmesser gegenüber dem Durchmesser des freiliegenden Bereichs (8) aufweist.

3. Dosiereinrichtung (2) nach Anspruch 1 und 2,
**dadurch gekennzeichnet,**
**dass** der Sockel (5) eine zylindrische Form besitzt, wobei der äußere Mantel (17) in etwa den gleichen Durchmesser aufweist, wie der freiliegende Bereich (8) des Vorratsbehälters (3).

4. Dosiereinrichtung (2) nach Anspruch 1 oder 2,
**dadurch gekennzeichnet,**
**dass** der Vorratsbehälter (3) einen Boden (9) besitzt, der einen nach unten gerichteten Auslassansatz (10) mit einer Auslassöffnung (11) besitzt.

5. Dosiereinrichtung (2) nach Anspruch 4,
**dadurch gekennzeichnet,**
**dass** der Boden (9) des Vorratsbehälters (3) nach außen gerichtete Stege (12) aufweist, die gegenüber dem Auslassansatz (10) die gleiche oder eine größere Länge aufweisen.

6. Dosiereinrichtung (2) nach Anspruch 4,
**dadurch gekennzeichnet,**
**dass** der Auslassansatz (10) als Ventil (13) mit einer nach unten gerichteten Auslassöffnung (11) ausgebildet ist, wobei eine Feder (14) einen im Inneren (15) des Auslassansatzes (10) beweglich angeordneten Kolben (16) gegen die Auslassöffnung (11) drückt.

7. Dosiereinrichtung (2) nach Anspruch 1 oder 6,
**dadurch gekennzeichnet,**
**dass** der Sockel (5) einen Boden (18) mit einer Aufnahmeöffnung (19) für den Auslassansatz (10) des Vorratsbehälters (3) besitzt, wobei die Aufnahmeöffnung (19) in eine Hülse (20) übergeht, die eine Dichtung (21) zwischen dem Auslassansatz (10) und der Innenwandung (22) der Hülse (20) umfasst.

8. Dosiereinrichtung (2) nach Anspruch 7,
**dadurch gekennzeichnet,**
**dass** der Boden (18) des Sockels (5) in einem Abstand zum unteren Ende (23) des Sockels (5) angeordnet ist, und dass die Hülse (20) zwischen Boden (18) und dem unteren Ende (23) des Sockels (5) angeordnet ist.

9. Dosiereinrichtung (2) nach Anspruch 7,
**dadurch gekennzeichnet,**
**dass** der Boden (18) im Bereich der Aufnahmeöffnung (19) oberhalb der Hülse (20) eine Erhebung (24) besitzt.

10. Dosiereinrichtung (2) nach Anspruch 7,
**dadurch gekennzeichnet,**
**dass** innerhalb der Hülse (20) ein zur Auslassöffnung (19) gerichteter Stößel (25) angeordnet ist, der im wesentlichen fluchtend mit dem Kolben (16) des Ventils (13) im Vorratsbehälter (3) angeordnet ist.

11. Dosiereinrichtung (2) nach den Ansprüchen 6 und 10,
**dadurch gekennzeichnet,**
**dass** bei eingesetztem Vorratsbehälter (3) der Stößel (25) auf den Kolben (16) des Ventils (13) drückt und dadurch den Kolben (16) von der Auslassöffnung (11) gegen die Federkraft der Feder (14) wegbewegt.

12. Dosiereinrichtung (2) nach Anspruch 6,
**dadurch gekennzeichnet,**
**dass** der Kolben (16) eine Führungsbohrung (16a) besitzt, in die ein am Boden (9) des Vorratsbehälters (3) befestigter Führungszapfen (16b) ragt.

13. Dosiereinrichtung (2) nach Anspruch 7 oder 8,
**dadurch gekennzeichnet,**
**dass** an der Hülse (20) seitlich ein Stutzen (26) für die Befestigung des Verbindungsschlauches (4) angeformt ist.

14. Dosiereinrichtung (2) nach Anspruch 8 oder 13
**dadurch gekennzeichnet,**
**dass** der Sockel (5) im Mantelbereich (17) unterhalb des Bodens (18)eine mit dem Stutzen (26) fluchtende Bohrung (27) aufweist, die einen geringfügig größeren Durchmesser als der Verbindungsschlauch (4) hat.

15. Dosiereinrichtung (2) nach Anspruch 8,
**dadurch gekennzeichnet,**
**dass** im Boden (18) des Sockels (5) Bohrungen (29) angeordnet sind, die eine Befestigung des Sockels (5) mittels Schrauben bereitstellen.

## Claims

1. A dispensing system (2) for a household appliance (1), such as a washing machine, a washer-dryer machine, or a dishwasher, comprising a reservoir (3) for receiving a substantially liquid additive (6), such as detergent or washing or rinse additives, and a connecting hose (4) allowing connection of the dispensing system (2) to the household appliance (1), the dispensing system (2) further comprising a base (5) into which the reservoir (3) can be inserted, at least partially, and that the base (5) provides the connection for the passage of the additive (6) between the reservoir (3) and the connecting hose (4),
**charcterised in that**
an antislip device (28) is disposed at the lower end of the base (23), whereby lateral shifting is prevented when placing the base (23) on a plate.

2. The dispensing system (2) as recited in Claim 1,
wherein the reservoir (3) is substantially cylindrical in shape, the portion (7) that is insertable into the base (5) having a reduced diameter as compared to the diameter of the exposed portion (8).

3. The dispensing system (2) as recited in Claims 1 and 2,
wherein the base (5) has a cylindrical shape, the outer shell (17) having substantially the same diameter as the exposed portion (8) of the reservoir (3).

4. The dispensing system (2) as recited in Claim 1 or 2,
wherein the reservoir (3) has a bottom (9) provided with an outlet neck (10) which is directed downward and has an outlet opening (11).

5. The dispensing system (2) as recited in Claim 4,
wherein the bottom (9) of the reservoir (3) is provided with outwardly directed ribs (12) which are equal or greater in length than the outlet neck (10).

6. The dispensing system (2) as recited in Claim 4,
wherein the outlet neck (10) is designed as a valve (13) having a downwardly directed outlet opening (11), a piston (16) movably located in the interior (15) of the outlet neck (10) being pressed against the outlet opening (11) by a spring (14).

7. The dispensing system (2) as recited in Claim 1 or 6,
wherein the base (5) has a bottom (18) provided with a receiving opening (19) for the outlet neck (10) of the reservoir (3), the receiving opening (19) merging into a sleeve (20) which includes a seal (21) seal between the outlet neck (10) and the inner wall (22) of the sleeve (20).

8. The dispensing system (2) as recited in Claim 7,
wherein the bottom (18) of the base (5) is spaced apart from the lower end (23) of the base (5); and
the sleeve (20) is located between the bottom (18) and the lower end (23) of the base (5).

9. The dispensing system (2) as recited in Claim 7,
wherein the bottom (18) has a raised portion (24) in the region of the receiving opening (19) above the sleeve (20).

10. The dispensing system (2) as recited in Claim 7,
wherein the sleeve (20) has disposed therein a plunger (25) which is directed toward the outlet opening (19) and is substantially in alignment with the piston (16) of the valve (13) in the reservoir (3).

11. The dispensing system (2) as recited in Claims 6 and 10,
wherein when the reservoir (3) is inserted, the plunger (25) presses against the piston (16) of the valve (13), thereby moving the piston (16) away from the outlet opening (11) against the spring force of the spring (14).

12. The dispensing system (2) as recited in Claim 6,
wherein the piston (16) has a guide bore (16a) into which projects a guide pin (16b) attached to the bottom (9) of the reservoir (3).

13. The dispensing system (2) as recited in Claim 7 or 8,
wherein a nipple (26) for attachment of the connecting hose (4) is formed on the side of the sleeve (20).

14. The dispensing system (2) as recited in Claim 8 or 13,
wherein the base (5) is provided with a hole (27) in the shell region (17) below the bottom (18), said hole being in alignment with the nipple (26) and having a slightly larger diameter than the connecting hose (4).

15. The dispensing system (2) as recited in Claim 8,
wherein holes (29) are provided in the bottom (18) of the base (5), said holes allowing for screw-mounting of the base (5).

## Revendications

1. Dispositif de dosage (2) pour un appareil ménager (1) tel que lave-linge, laveur-sécheur ou machine à laver la vaisselle, avec un réservoir de stockage (3) destiné à recevoir un produit d'addition (6) essentiellement liquide tel que lessive ou additifs de lavage de linge ou de vaisselle, et avec un tuyau de raccordement (4) avec lequel le dispositif de dosage (2) peut être relié à l'appareil ménager (1), le dispositif de dosage (2) comprenant également un socle (5) dans lequel le réservoir de stockage (3) peut être enfiché au moins partiellement, et le socle (5) réalise le raccordement pour l'écoulement du produit d'addition (6) entre le réservoir de stockage (3) et le tuyau de raccordement (4),
**caractérisé en ce que,**
à l'extrémité inférieure du socle (23), une protection antidérapante (28) élastique est disposée, au moyen de laquelle un dérapage latéral est empêché lors de l'installation du socle (23) sur une plaque.

2. Dispositif de dosage (2) selon la revendication 1,
**caractérisé en ce que**
le réservoir de stockage (3) possède une forme essentiellement cylindrique, la zone (7) pouvant être enfichée dans le socle (5) présentant un diamètre réduit par rapport au diamètre de la zone (8) libre.

3. Dispositif de dosage (2) selon les revendications 1 et 2,
**caractérisé en ce que**
le socle (5) possède une forme cylindrique, l'enveloppe extérieure (17) présentant environ le même diamètre que la zone (8) libre du réservoir de stockage (3).

4. Dispositif de dosage (2) selon la revendication 1 ou 2,
**caractérisé en ce que**
le réservoir de stockage (3) possède un fond (9) qui possède un raccord d'évacuation (10) dirigé vers le bas avec une ouverture d'évacuation (11).

5. Dispositif de dosage (2) selon la revendication 4,
**caractérisé en ce que**
le fond (9) du réservoir de stockage (3) présente des nervures (12) dirigées vers l'extérieur qui présentent, par rapport au raccord d'évacuation (10), une longueur identique ou supérieure.

6. Dispositif de dosage (2) selon la revendication 4,
**caractérisé en ce que**
le raccord d'évacuation (10) est constitué en tant que vanne (13) avec une ouverture d'évacuation (11) dirigée vers le bas, un ressort (14) pressant contre l'ouverture d'évacuation (11) un piston (16) disposé de façon mobile à l'intérieur (15) du raccord d'évacuation (10).

7. Dispositif de dosage (2) selon la revendication 1 ou 6,
**caractérisé en ce que**
le socle (5) possède un fond (18) avec une ouverture de réception (19) pour le raccord d'évacuation (10) du réservoir de stockage (3), l'ouverture de réception (19) se transformant en une douille (20) qui comprend un joint d'étanchéité (21) entre le raccord d'évacuation (10) et la paroi intérieure (22) de la douille (20).

8. Dispositif de dosage (2) selon la revendication 7,
**caractérisé en ce que**
le fond (18) du socle (5) est disposé à distance de l'extrémité inférieure (23) du socle (5), et **en ce que** la douille (20) est disposée entre le fond (18) et l'extrémité inférieure (23) du socle (5).

9. Dispositif de dosage (2) selon la revendication 7,
**caractérisé en ce que**
le fond (18) possède une élévation (24) dans la zone de l'ouverture de réception (19) au-dessus de la douille (20).

10. Dispositif de dosage (2) selon la revendication 7,
**caractérisé en ce que,**
à l'intérieur de la douille (20), il est disposé un poussoir (25) dirigé vers l'ouverture d'évacuation (19), qui est disposé essentiellement en affleurement avec le piston (16) de la vanne (13) dans le réservoir de stockage (3).

11. Dispositif de dosage (2) selon les revendications 6 et 10,
**caractérisé en ce que,**
quand le réservoir de stockage (3) est en place, le poussoir (25) presse le piston (16) de la vanne (13) et éloigne ainsi le piston (16) de l'ouverture d'évacuation (11) en agissant contre la force de rappel du ressort (14).

12. Dispositif de dosage (2) selon la revendication 6,
**caractérisé en ce que**
le piston (16) possède un alésage de guidage (16a) dans lequel pénètre un axe de guidage (16b) fixé sur le fond (9) du réservoir de stockage (3).

13. Dispositif de dosage (2) selon la revendication 7 ou 8,
**caractérisé en ce**
**qu'**une tubulure (26) pour la fixation du tuyau de raccordement (4) est formée latéralement sur la douille (20).

14. Dispositif de dosage (2) selon la revendication 8 ou 13,
**caractérisé en ce que**
le socle (5) présente, dans la zone d'enveloppe (17) sous le fond (18), un alésage en affleurement avec la tubulure (26), cet alésage ayant un diamètre légèrement plus grand que le tuyau de raccordement (4).

15. Dispositif de dosage (2) selon la revendication 8,
**caractérisé en ce que,**
dans le fond (18) du socle (5), sont disposés des alésages (29) qui réalisent une fixation du socle (5) au moyen de vis.
